# EUROPÄISCHE PATENTSCHRIFT

(11) **EP 1 038 789 B1**
(45) Veröffentlichungstag und Bekanntmachung des Hinweises auf die Patenterteilung: **18.08.2004**
(21) Anmeldenummer: 00102603.8
(22) Anmeldetag: 08.02.2000
(51) Int. Cl.: B65D 33/00, B65B 5/10

(54) **Verfahren zum Verpacken von Kunststoffbeuteln in einen Transportbehälter und so erhaltener Transportbehälter**
Method of packaging plastic bags in a transport container and container so obtained
Procédé d'emballage de sacs plastiques dans un conteneur de transport et conteneur ainsi obtenu

(30) Priorität: 18.03.1999 DE 19912274
(43) Veröffentlichungstag der Anmeldung: 27.09.2000
(73) Patentinhaber: LEMO Maschinenbau GmbH, D-53859 Niederkassel-Mondorf (DE)
(72) Erfinder: Meyer, Armin, 51143 Köln (DE); Schneider, Jakob, 53859 Niederkassel (DE)
(74) Vertreter: Thul, Hermann, Dipl.-Phys.

(56) Entgegenhaltungen:
- DE-C- 3 834 115
- US-A- 3 738 482
- US-A- 4 537 330

## Beschreibung

Die Erfindung bezieht sich auf ein Verfahren zum Verpacken und Entnehmen von Kunststoffbeuteln, insbesondere Automatenbeutein, die jeweils in einer vorher bestimmbaren Anzahl durch Drahtbügel paketweise zusammengehalten und als Beutelpaket horizontal in einen Transportbehälter, insbesondere einen Umkarton, eingelegt, sowie im Einzelfall paketweise aus diesem entnommen werden.

Bei der fortlaufenden Herstellung von Kunststoffbeuteln werden diese in einer vorher bestimmbaren Anzahl zu sogenannten Beutelstapeln bzw. Beutelpaketen in einer Sammelvorrichtung zusammengetragen. Als Zuführvorrichtung kommt beispielsweise ein sich in horizontaler Richtung bewegender Stiftstapelförderer in Frage, der auf Stapelstiften die abgetrennten Beutel aufnimmt. Bei der Erzeugung der Beutelstapel ist es bekannt, diese durch einen Drahtbügel zu fixieren. Zu diesem Zweck wird entweder der Beutelstapel von den Stapelstiften der Stiftstapelfördereinrichtung abgehoben und mit den nun lose aufeinanderliegenden Beuteln auf die Schenkel des Drahtbügels aufgesteckt oder die Schenkel des Drahtbügels werden in hohlnutartige Ausnehmungen der Stapelstifte der Stiftstapelfördereinrichtung eingesteckt und auf diese Weise die Beutelstapel entnommen. Anschließend muß der Beutelstapel durch auf die Bügelschenkel aufgesteckte Sicherungsscheiben bzw. Gummistopfen gesichert werden. Dieser Vorgang wird in der Regel von einer Bedienungsperson manuell ausgeführt. Man hat auch schon versucht, die Bügelzufuhr und die Beutelaufnahme auf die Drahtbügel zu automatisieren. Eine derartige Übergabevorrichtung geht beispielsweise aus der DE 38 34 115 C1 hervor.

Entsprechend einem Vorschlag der Anmelderin der der älteren DE-Patentanmeidung 198 39 144 ist bereits daran gedacht worden, mit Hilfe einer robotergesteuerten Multifunktionshand, die zwischen einer jeweils einen Beutelstapel von der Stiftstapelfördereinrichtung abnehmenden Aufnahmestellung und einer einen verblockten Beutelstapel in eine in einer Kassettenstation bereitgestellten Umkarton oder dergleichen abgebenden Entladestellung bewegbar ist, das Einlegen der Beutelstapel in den Umkarton zu automatisieren und dadurch zu vereinfachen und zu beschleunigen.

Ganz gleich nun, ob das Einbringen der Beutelstapel in den Transportbehälter bzw. Umkarton von Hand oder aber mittels eines Roboters erfolgt, hat der Transportbehälter bzw. Umkarton im wesentlichen der Größe bzw. Länge und Breite der Beutelstapel entsprochen. Ein derartiger Transportbehälter geht beispielsweise aus der US-A-3 738 482 hervor. Das hat zur Folge, dass die in dem Umkarton lagenweise eingebrachten Beutel mit ihren Seitenkanten an den Seitenwänden des Umkartons mehr oder weniger anliegen. Dabei sind die die Beutelstapel jeweils zusammenhaltenden Drahtbügel nach innen umgelegt worden. Durch dieses nach Innenumlegen der Schenkel der Drahtbügel kommt es zu einseitigen Erhöhungen bzw. wenn die Beutelstapel spiegelbildlich lagenweise versetzt eingelegt werden, an beiden Seiten zu Erhöhungen mit einer Vertiefung in der Mitte der Stapel. Da die einzelnen Beutelstapel manchmal noch beidseitig mit Papierstreifen bzw. Papierzwischenlagen abgedeckt und zusätzlich auf die Drahtbügel die oben erwähnten Gummistopfen aufgesetzt werden müssen, ergibt sich für die Bedienungsperson eine vergleichsweise hohe körperliche Belastung. Dies inbesondere dann, wenn wegen relativ hoher Produktionsgeschwindigkeiten die immer wiederkehrend gleichen Bewegungsabläufe in sehr kurzer Zeit durchgeführt werden müssen.

Der Erfindung liegt die Aufgabe zugrunde, ein Verfahren der eingangs genannten Art vorzuschlagen, durch das die Handhabung der Beutelpakete, insbesondere das Einbringen, die Entnahme sowie gegebenenfalls die Zuführung und Positionierung der Beutelpakete an einem Packautomaten mit besonders einfachen Mitteln automatisch erfolgen können.

Zugleich soll ein Transportbehälter bzw. ein Umkarton geschaffen werden, der eine einfache Manipulation der im Transportbehälter eingebrachten Beutelpakete erlaubt.

In verfahrensmäßiger Hinsicht wird diese Aufgabe dadurch gelöst, dass die Beutelpakete jeweils mit horizontal nach außen zu wenigstens einer Seitenwand des Transportbehälters weisenden, durch Aufhängelöcher der Kunststoffbeutel hindurchgeführten und über eine Stimkante des Beutelpakets überstehenden Schenkeln der Drahtbügel in den Transportbehälter eingelegt werden, und dass die Beutelpakete im Einsetzfall in weitgehend unveränderter Lage aus dem Transportbehäfter entnommen werden. Das im Sinne der Erfindung gezielte Ablegen der Beutelpakete in den Umkarton, wobei die Beutelpakete vorzugsweise lagenweise spiegelbildlich in den Transportbehälter eingelegt werden können, erlaubt nicht nur ein automatisches Einlegen, sondern auch ein automatisches Entnehmen der Beutelpakete, beispielsweise mittels eines über eine Optik gesteuerten Handlingsgerätes bzw. eines robotergesteuerten Systems, um die Lage der Drahtbügel zu erkennen und durch Ergreifen die Beutelpakete zu erfassen und beispielsweise einer Füllstation, wie einen Packautomaten, zuführen und dort zu positionieren.

Im Hinblick auf das erfindungsgemäße Einlegen der Beutelpakete mit nach außen weisenden Bügelschenkeln ist es grundsätzlich möglich, auf die sonst erforderlichen Gummiabschlußstopfen auf dem Drahtbügel zur Fixierung der einzelnen Beutel zu verzichten.

Für die besondere Art des Beuteleinlegens ist lediglich ein Transportbehälter bzw. ein Umkarton erforderlich, der an der Seite der Drahtbügel um ein solches Maß länger als die Beutelpakete ausgebildet ist, dass die durch Aufhängelöcher der Kunststoffbeutel hindurchgeführten Schenkel der Drahtbügel im wesentlichen horizontal nach außen zur Seitenwand des Transportbehälters weisen.

Mit den Mitteln nach der Erfindung kommt man zu einem wirksamen Automatisierungsprozess bei der Beutelpaketentnahme aus einem Transportbehälter bzw. einem Umkarton mit Positionierung der Beutelpakete auf einem Abpackautomaten.

Ein bevorzugtes Ausführungsbeispiel der Erfindung ist in der Zeichnung dargestellt und wird im folgenden näher erläutert. Es zeigen:
- Figur 1: eine perspektivische Darstellung eines aus mehreren Kunststoffbeuteln bestehenden Beutelstapels mit einem Drahtbügel und
- Figur 2: einen Transportbehälter bzw. einen Umkarton mit darin lageweise eingelegten und mit Drahtbügeln versehenen Beutelpaketen.

Bei der fortlaufenden Herstellung von Beuteln werden bekannterweise die Kunststoffbeutel in einer vorher bestimmbaren Anzahl zu sogenannten Beutelstapeln 1 (Figur 1) in einer hier nicht dargestellten Sammelvorrichtung zusammengetragen. Die einzelnen Kunststoffbeutel weisen in bekannter Weise Aufhängeöffnungen 2 auf, über die die Kunststoffbeutel während des Zusammentragens auf Stapelstiften einer gleichfalls nicht dargestellten Stiftstapelfördereinrichtung gesammelt werden können. Bei der Erzeugung der Beutelstapel ist es bekannt, diese durch einen Drahtbügel 3 zu fixieren, der aus einem Querschenkel 4 und zwei im wesentlichen parallel zueinander verlaufenden Schenkeln 5 besteht. Für das Aufbringen der Drahtbügel gibt es verschiedene Möglichkeiten. Entweder werden die Beutelstapel von den Stapelstiften der Sfiftstapelfördereinrichtung abgehoben und die nun lose aufeinanderliegenden Beuteln werden auf die Schenkel des Drahtbügels 3 aufgesteckt oder die Schenkel des Drahtbügels 3 werden in hohlnutartige Ausnehmungen der Stapelstifte der Stiftstapelfördereinrichtung eingesteckt und auf diese Weise die Beutelstapel entnommen.

Zum Transport, beziehungsweise zu einem Abfüllbetrieb werden mehrere Beutelstapel in einen Umkarton 6 eingelegt, wie er beispielsweise in Figur 2 schematisch dargestellt ist. Dort sind die einzelnen Beutelstapel lagenweise in einer bestimmten Weise untergebracht und zwar dergestalt, dass sie vorzugsweise versetzt spiegelbildlich eingebracht sind und insbesondere in der Weise, dass die Drahtbügel 3 mit ihren längeren Schenkeln 5 nach außen zur Seitenwandung 7, 8 des Umkartons 6 weisen.

Das Einbringen der Beutelstapel mit den Drahtbügeln 3 kann entweder manuell erfolgen oder aber zweckmäßigerweise durch eine Multifunktionshand eines nicht dargestellten robotergesteuerten Handlingsystems. Ein derartiges System kann auch am Einsatzort, beispielsweise im Bereich eines Abpackautomaten eingesetzt werden. Vorzugsweise ist an diesem System ein Erkennungsgerät, beispielsweise eine Optik, angebracht, mit der die Lage der Drahtbügel 3 bzw. deren Schenkel 5 erfaßt werden und entsprechend der Lageerkennung das automatisch arbeitende System, also die Multifunktionshand des robotergesteuerten Systems zum Einsatz gelangt und das Beutelpaket dem Abpackautomaten zuführt und dort entsprechend positioniert.

Wie aus Figur 2 ersichtlich, kann aufgrund der besonderen Lage der Schenkel der Drahtbügel 3 auf die sonst erforderlichen Gummiabschlußstopfen und gegebenenfalls auf die sonst erforderlichen Kartonzwischenlagen usw. verzichtet werden.

Aus Figur 2 ist ferner ersichtlich, dass der Umkarton 6 an den Seiten der Drahtbügel lediglich um ein solches Maß verlängert zu werden braucht, dass die Drahtbügel aufgrund ihrer horizontalen Lage soviel Platz haben, dass sie nach außen zur Seitenwandung 7 bzw. 8 weisen können.

## Patentansprüche

1. Verfahren zum Verpacken und Entnehmen von Kunststoffbeuteln, insbesondere Automalenbeutel, die jeweils in einer vorher bestimmbaren Anzahl durch Drahtbügel (3) paketweise zusammengehalten und als Beutelpaket (1) horizontal in einen Transportbehälter, insbesondere einen Umkarton (6) eingelegt, sowie im Einsatzfall paketweise aus diesem entnommen werden, wobei die Beutelpakete (1) jeweils mit horizontal nach außen, zu wenigstens einer Seitenwand (8) des Transportbehälters (6) weisenden, durch Aufhängelöcher (2) der Kunststoffbeutel hindurchgeführten und über eine Stirnkante des Beutelpakets (1) überstehenden Schenkeln (5) der Drahtbügel (3) in den Transportbehälter (6) eingelegt werden, und daß die Beutelpakete (1) im Einsatzfall in weitgehend unveränderter Lage aus dem Transportbehälter (6) entnommen werden.

2. Verfahren nach Anspruch 1, wobei die Beutelpakete (1) lagenweise spiegelbildlich versetzt in den Transportbehälter (6) eingelegt werden, insbesondere in der Weise, daß die Drahtbügel (3) mit ihren längeren Schenkeln (5) nach außen zur Seitenwand (7, 8) des Transportbehälters (6) weisen.

3. Verfahren nach Anspruch 1 oder 2, wobei das Einlegen und/oder das Entnehmen der Beutelpakete (1) automatisch druchgeführt wird.

4. Verfahren nach einem oder mehreren der Ansprüche 1 bis 3, wobei ein sich an die Entnahme der Beutelpakete (1) anschließendes Zuführen und/oder Positionieren der Beutelpakete (1) in einer Füllstation, beispielsweise an einem Packautomaten, automatisch erfolgt.

5. Verfahren nach Anspruch 4, wobei die Lage der Drahtbügel (3) im Transportbehälter (6) durch ein Erkennungssystem, beispielsweise eine optische Einrichtung, festgestellt und entsprechend der Lageerkennung der Drahtbügel (3) ein automatisch arbeitendes System, insbesondere eine Multifunktionshand eines robotergesteuerten Handlingssystems, gesteuert wird.

6. Transportbehälter (6) mit darin horizontal untergebrachten Kunststoffbeuteln, die mittels Drahtbügeln (6) zu Beutelpaketen (1) zusammengehalten werden, wobei die Drahtbügel (6) durch in den Kunststoffbeuteln eingebrachte Aufhängelöcher (2) hindurchgesteckte Schenkel (5) aufweisen, **dadurch gekennzeichnet, daß** der Transportbehälter in Abhängigkeit von den eingepackten Beutelpaketen (1) so gestaltet ist,daß bei jedem eingelegten Beutelpaket (1) der Abstand zwischen der Stirnkante des Beutelpaketes (1) an der Seite der Drahtbügel (6) und der zugewandten Seitenwand (8) des Transportbehälters in etwa der Länge entspricht, mit der die im wesentlichen horizontal sich nach außen zur Seitenwand (8) weisenden Schenkel (5) des Drahtbügels (3) über die Stirnkante des Beutelpaketes (1) überstehen,

## Claims

1. Method of packaging and removing plastic bags, in particular vending-machine bags, which are held together in groups, comprising a predeterminable number, by wire brackets (3) and are positioned horizontally, as a group of bags (1), in a transporting container, in particular a casing carton (6), and, in order to be used, are removed in groups from said casing carton, it being the case that the groups of bags (1) are positioned in the transporting container (6) in each case by way of legs (5) of the wire brackets (3) which are oriented horizontally outwards towards at least one side wall (8) of the transporting container (6), are guided through suspension holes (2) of the plastic bags and project beyond an end edge of the group of bags (1), and that the groups of bags (1), in order to be used, are removed in largely the same position from the transporting container (6).

2. Method according to Claim 1, it being the case that the groups of bags (1) are positioned in the transporting container (6) in a state in which they are offset in a mirror-inverted manner in layers, in particular in such a manner that the wire brackets (3) have their longer legs (5) oriented outwards towards the side wall (7, 8) of the transporting container (6).

3. Method according to Claims 1 and 2, it being the case that the operations of positioning and/or removing the groups of bags (1) are carried out automatically.

4. Method according to one or more of Claims 1 to 3, it being the case that an operation of feeding and/or positioning the groups of bags (1) in a filling station, for example at a packing machine, this operation following that of removing the groups of bags (1), takes place automatically.

5. Method according to Claim 4, it being the case that the position of the wire brackets (3) in the transporting container (6) is established by a detecting system, for example an optical device, and an automatically operating system, in particular a multifunction hand of a robot-controlled handling system, is controlled in accordance with the positional detection of the wire brackets (3).

6. Transporting container (6) with plastic bags which are accommodated horizontally therein and are held together by means of wire brackets (3) to form groups of bags (1), the wire brackets (3) having.: legs (5) which are plugged through suspension holes (2) made in the plastic bags, **characterized in that** the transporting container is configured in dependence on the packed groups of bags (1) such that, with each group of bags (1) placed in position, the spacing between the end edge of the group of bags (1) on the side of the wire brackets (3) and the associated side wall (8) of the transporting container corresponds approximately to the length by which the legs (5) of the wire bracket (3), which are oriented essentially horizontally outwards towards the side wall (8), project beyond the end edge of the group of bags (1).

## Revendications

1. Procédé pour l'emballage et le retrait de sachets plastiques, notamment de sachets pour machines automatiques, qui sont maintenus ensemble par paquets à chaque fois en nombre prédéfinissable à l'avance par des arceaux de fil métallique (3) et qui sont introduits sous forme de paquet de sachets (1) horizontalement dans un conteneur de transport, notamment un carton (6), et en cas d'utilisation, sont retirés de celui-ci par paquets, dans lequel les paquets de sachets (1) sont introduits dans le conteneur de transport (6) à chaque fois avec des branches (5) de l'arceau de fil métallique (3) tournées horizontalement vers l'extérieur, vers au moins une paroi latérale (8) du conteneur de transport (6), passées à travers des trous d'accrochage (2) des sachets plastiques et dépassant au-delà d'une arête frontale du paquet de sachets (1), et dans lequel les paquets de sachets (1) sont retirés en position essentiellement inchangée hors du conteneur de transport (6) en cas d'utilisation.

2. Procédé selon la revendication 1, dans lequel les paquets de sachets (1) sont introduits de manière décalée par couches et inversée dans le conteneur de transport (6), notamment de telle manière que les arceaux de fil métallique (3) soient tournés avec leurs branches plus longues (5) vers l'extérieur vers la paroi latérale (7, 8) du conteneur de transport (6).

3. Procédé selon la revendication 1 ou 2, dans lequel l'introduction et/ou le retrait des paquets de sachets (1) est effectué automatiquement.

4. Procédé selon l'une quelconque des revendications 1 à 3, dans lequel une alimentation et/ou un positionnement des paquets de sachets (1) suivant le retrait des paquets de sachets (1) s'effectue automatiquement dans un poste de remplissage, par exemple sur une machine automatique d'emballage.

5. Procédé selon la revendication 4, dans lequel la position de l'arceau de fil métallique (3) est déterminée dans le conteneur de transport (6) par un système de détection, par exemple un dispositif optique, et en fonction de la détection de position de l'arceau de fil métallique (3), un système fonctionnant automatiquement est commandé, notamment une main à fonctions multiples d'un système de manutention commandé par robot.

6. Conteneur de transport (6) avec des sachets plastiques placés horizontalement dans celui-ci, qui sont maintenus ensemble au moyen d'arceaux de fil métallique (3) pour former des paquets de sachets (1), dans lequel les arceaux de fil métallique (3) présentent des branches (5) enfoncées à travers des trous d'accrochage (2) prévus dans les sachets plastiques, **caractérisé en ce que** le conteneur de transport est configuré en fonction des paquets de sachets (1) empaquetés de telle sorte que pour chaque paquet de sachets (1) introduit, la distance entre l'arête frontale du paquet de sachets (1) du côté de l'arceau de fil métallique (3) et la paroi latérale (8) tournée vers lui du conteneur de transport, correspond approximativement à la longueur de laquelle les branches (5) de l'arceau de fil métallique (3) tournées essentiellement horizontalement vers l'extérieur vers la paroi latérale (8) dépassent au-delà de l'arête frontale du paquet de sachets (1).
